# EUROPÄISCHE PATENTSCHRIFT

(11) **EP 0 533 043 B1**
(45) Veröffentlichungstag und Bekanntmachung des Hinweises auf die Patenterteilung: **06.03.1996**
(21) Anmeldenummer: 92115396.1
(22) Anmeldetag: 09.09.1992
(51) Int. Cl.: B41F 13/02

(54) **Anordnung zur lichtelektrischen Überwachung des Laufes von Bahnen oder Bogen, insbesondere von Papierbahnen in Rotationsdruckmaschinen**
Arrangement for photoelectrically monitoring the movement of webs or sheets, in particular paper webs in rotary printing machines
Agencement de surveillance photoélectrique du parcours de bandes ou de feuilles, en particulier de bandes de papier dans les rotatives à imprimer

(30) Priorität: 14.09.1991 DE 4130677
(43) Veröffentlichungstag der Anmeldung: 24.03.1993
(73) Patentinhaber: M.A.N.-ROLAND Druckmaschinen Aktiengesellschaft, D-63012 Offenbach (DE)
(72) Erfinder: Erhardt, Bruno, W-8901 Aindling (DE)

(56) Entgegenhaltungen:
- EP-A- 0 031 881
- EP-A- 0 032 535
- EP-A- 0 289 185
- EP-A- 0 443 062
- DE-A- 2 913 410
- DE-A- 3 222 395
- DE-B- 2 156 506
- DE-C- 709 526
- GB-A- 1 307 664
- US-A- 4 186 309
- US-A- 4 395 127
- US-A- 4 833 591
- PATENT ABSTRACTS OF JAPAN vol. 015, no. 188 (P-1201)15. Mai 1991 & JP-A-30 44603 (MITSUBISHI CABLE IND LTD) 26. Februar 1991

## Beschreibung

Die Erfindung betrifft eine Anordnung zur lichtelektrischen Überwachung des Laufes von Bahnen oder Bogen, insbesondere Papierbahnen in Rotationsdruckmaschinen mit einer Lichtquelle und einem lichtempflindlichen Empfänger umfassende Abtasteinrichtung und einer Auswerte- und Steuereinheit, von der Folgeoperationen der Druckmaschine ableitbar sind.

Bei laufenden Bahnen, wie z.B. Papierbahnen beim Druckprozeß, ist es insbesondere im zuge der ständig höher gewordenen Bahngeschwindigkeiten, notwendig geworden, Fehler auf der Bahn wie Totalabrisse, schmale Abrisse am Rand oder in der Bahn oder Löcher über einer bestimmten Größe so früh wie möglich zu erkennen, um geeignete Maßnahmen einzuleiten, die Maschinenschäden verhindern.

Bekanntlich können Bahnrisse in Rotationsdruckmaschinen, falls die Maschine nicht schnell genug stillgesetzt wird, zu schweren Beschädigungen der Druckwerke aufgrund von sogenannten Wicklern führen, die nicht nur zu längeren Betriebsunterbrechungen zwingen, sondern auch erhebliche Kosten verursachen.

Häufig verwendete Anordnungen zur Überwachung von laufenden Bahnen beinhalten Reflexlichttaster, Ultraschallsensoren oder Videokamerasysteme.

Videokamerasysteme haben jedoch Probleme mit der Höhenbewegung der laufenden Bahn, da diese scheinbare Bahnbreitenschwankungen signalisiert. Aus diesem Grunde muß die Videokamera auf großen Abstand zur Papierbahn montiert werden. Dies hat einen vergleichsweise großen Raumbedarf zur Folge und verhindert zudem, daß der Fehler möglichst nahe am Ort der Entstehung erkannt wird. Dadurch treten Verzögerungszeiten auf, die keine befriedigende Ansprechgeschwindigkeiten von effizienten Sicherungssystemen, wie z.B. eine Papierfangvorrichtung oder eine Abschaltung der Maschine, gewährleisten.

Aus der DE-PS 33 05 606 ist beispielsweise eine lichtelektrische Überwachungseinrichtung bekannt geworden, bei der mittels Reflexlichttaster Risse auf dem Papier festgestellt, von einer Auswerteeinrichtung weiterverarbeitet und zur Ableitung von Folgeoperationen der Druckmaschine signalisiert werden. Reflexlichttaster haben den Vorteil Höhenbewegungen der laufenden Bahn zu erkennen, weisen jedoch nicht die notwendige Auflösung auf, um auch schmale Bahneinrisse, die kleiner als 10 mm in der Ausdehnung sind, zu erkennen. Dies gilt auch für Ultraschallsensoren. Es ist somit jedenfalls nur bedingt möglich, durch kleine Bahnrisse angekündigte Totalabrisse rechtzeitig zu erkennen. Ein weiterer Nachteil ist darin zu sehen, daß eine derartige Anordnung auf produktabhängige Bahnbreitenänderungen nur sehr unbequem anzupassen ist.

Hiervon ausgehend ist es daher die Aufgabe der vorliegenden Erfindung, eine gattungsgemäße Anordnung zur lichtelektrischen Überwachung von laufenden Bahnen oder Bogen zu schaffen, die im Bereich der Überwachungsstelle platzsparend ausgebildet ist und auch in engsten Räumen angeordnet werden kann und über eine ausreichende Auflösung verfügt um auch Bahneinrisse bzw. Löcher, die in ihrer Ausdehnung kleiner als 10 mm sind, zu erkennen, so daß innerhalb kürzester Zeit Fehler angezeigt und Gegenmaßnahmen zum Verhindern von Schäden an der Maschine getroffen werden können.

Zur Lösung dieser Aufgabe wird erfindungsgemäß bei einer Anordnung der genannten Art eine Abtasteinrichtung vorgeschlagen, die eine Glasfaseroptik aufweist, bei der einzelne Lichtwellenleiter einerseits quer zur laufenden Papierbahn in einer Lichtwellenleiter-Zeile angeordnet sind, die breiter als die Papierbahn ist und andererseits die Lichtwellenleiter in einem Querschnittswandler in der Weise gebündelt sind, so daß ein in die Abtasteinrichtung integrierter CCD-Sensor-Chip bildelementmäßig ausleuchtbar ist. Der CCD-Sensor-Chip ist mit der Bildauswerte- und Steuereinheit verbunden. Die Lichtquelle ist gegenüber der Glasfaseroptik in der Weise quer zur laufenden Papierbahn angeordnet, so daß sie breiter als die Papierbahn ist, die Papierbahn zwischen der Lichtquelle und der Glasfaseroptik läuft und somit die Papierbahn auf die Lichtwellenleiter-Zeile projezierbar ist.

Weitere zweckmäßige Ausgestaltungen und vorteilhafte Weiterbildungen der übergeordneten Maßnahmen ergeben sich aus der nachstehenden Beschreibung eines Ausführungsbeispiels anhand der Zeichnung, die schematisch zeigt:
- Fig. 1: eine Prinzipdarstellung einer erfindungsgemäßen Anordnung,
- Fig. 2: der prinzipielle mechanische Aufbau einer erfindungsgemäßen Anordnung und
- Fig. 3: eine Gesamtdarstellung einer zu überwachenden Druckmaschine mit einer erfindungsgemäßen Anordnung.

In der Fig. 1 ist mit 1 die senkrecht zur Zeichenebene laufende Papierbahn bezeichnet. Über der Papierbahn 1 ist eine Abtastvorrichtung 2 angeordnet, die eine Glasfaseroptik 3 aufweist. Die einzelnen Lichtwellenleiter 4 der Glasfaseroptik 3 sind einerseits quer zur laufenden Papierbahn 1 in einer Lichtwellenleiter-Zeile 5 zusammengefaßt, die breiter als die Papierbahn 1 ist und somit in der dargestellten Weise Lichtwellenleiter 4 aufweist, die links und rechts über die Ränder der Papierbahn 1 schauen. Andererseits sind die Lichtwellenleiter 4 in einem Querschnittswandler 6 gebündelt und leuchten ein in die Abtastvorrichtung 2 integrierten CCD-Sensor-Chip 7 aus.

In vorteilhafter Weise sind die Lichtwellenleiter 4 in Kunstharz eingebettet und die der Papierbahn 1 zugekehrten Stirnfläche poliert. Dadurch wird die Reinigung der Lichtwellenleiter-Zeile 5 im Betrieb der Druckmaschine erleichtert.

Der Querschnittswandler 6 hat die Funktion, die Positionen 8 (1-N) der Lichtwellenleiter 4 auf der Lichtwellenleiter-Zeile 5 in einen Querschnitt umzuwandeln, der der Fläche des CCD-Sensor-Chips 7 entspricht. Der CCD-Sensor-Chip 7 kann ein Linien-Element, aber auch ein Flächen-Element sein.

Der CCD-Sensor-Chip 7 ist in ansich bekannter Weise mit der Bildauswerte- und Steuereinheit 9 verbunden, von der aus Sicherungssysteme der Druckmaschine, wie z.B. eine Papierfangvorrichtung 10 (Fig. 3) ansteuerbar sind.

Eine vorteilhafte Weiterbildung und zweckmäßige Ausgestaltung der übergeordneten Vorrichtungsmaßnahmen ist darin zu sehen, daß, wie im Ausführungsbeispiel gezeigt ist, in die Abtasteinrichtung 2 mehrere Reflexlichttaster zur Erfassung einer Höhenbewegung der laufenden Papierbahn 1 integriert und ebenfalls mit der Bildauswerte- und Steuereinheit 9 eine Verbindung aufweist, so daß mittels dieser zusätzlichen Informationsquelle auch eine Höhenauslenkung der Papierbahn (z. B. nach Papierri im Trockner) sicher erkannt wird.

Auf der, der Lichtwellenleiter-Zeile 5 abgekehrten Seite der Papierbahn 1 ist quer zu dieser und parallel zu der Lichtwellenleiter-Zeile 5 eine stabförmige Lichtquelle 12 angeordnet. Die Lichtquelle 12 weist die gleiche Breite wie die Lichtwellenleiter-Zeile 5 auf, so daß die zur Papierbahn 1 überstehenden Lichtwellenleiter 4 beleuchtbar sind.

So wird bei der Überwachung der laufenden Papierbahn 1 diese in ihrer Breite auf die Lichtwellenleiter-Zeile 5 projiziert, d.h. bei unversehrter Papierbahn werden nur die über die Ränder der Papierbahn 1 überstehenden Lichtwellenleiter 4 beleuchtet. Die Anzahl der unbeleuchteten Lichtwellenleiter 4 ist ein Maß dafür, ob die Papierbahn fehlerfrei ist, oder schon Bahnrisse bzw. Löcher aufweist. dabei ist der Abstand der Glasfaseroptik (3), d. h. der Lichtwellenleiter-Zeile 5 zur Papierbahn 1 so eingestellt, daß eine zeilenmäßige Auflösung zwischen 1 und 5 mm erreichbar ist.

Die Bildauswerte- und Steuereinheit 9 umfaßt im wesentlichen einen Bildaufnahmeteil und einen Mikroprozessor für die Bildverarbeitung. In einem einmaligen Eichprozeß wird die Zuordnung der Lichtwellenleiter-Positionen 8 (1-N) zu den Pixseln (1-M) des CCD-Sensor-Chips 7 getroffen. Es ist jedoch auch denkbar, die Lichtwellenleiter 4 beim Bündeln im Querschnittswandler 6 so zu sortieren, daß die Zuordnung fest vorgegeben ist. Somit ist ein weiterer, ganz besonderer Vorteil der erfindungsgemäßen Maßnahmen darin zu sehen, daß auf eine aufwendige Optik und eine daraus resultierende Justierung in der Maschine in beiden Fällen verzichtet werden kann.

Die Bildauswerte- und Steuereinheit 9 weist außerdem Ausgänge 15, wie Parallelausgänge für die direkte Ansteuerung von Schutzeinrichtungen, wie z.B. eine Papierfangvorrichtung 10 (Fig. 3) oder einer frei programmierbaren Steuerung oder serielle Ausgänge zur Ankoppelung an ein bestehendes System auf.

Fig. 2 zeigt nochmals die erfindungsgemäße Anordnung in ihrem prinzipiellen mechanischen Aufbau. In einen Rahmen 13 ist die Lichtquelle 12, die Lichtwellenleiter-Zeile 5, der Querschnittswandler 6 und eine Einheit 14 mit dem CCD-Sensor-Chip 6 und der Bildauswerte- und Steuereinheit 9 platzsparend eingebaut, so daß die Anordnung an beliebiger Stelle der Druckmaschine einhängbar und die Papierbahn 1 zwischen der Lichtquelle 12 und der Lichtwellenleiter-Zeile 5 in der dargestellten Weise durchführbar ist. In den Rahmen 13 sind auch Reflexlichttaster 11 integrierbar. Der Anschluß an die externe Steuerung erfolgt über die Leitung 15. Da die Justage eines optischen Systems entfällt ist es in einfacher Weise möglich, die komplette Einheit 5,6,11-15 für Wartungsarbeiten wegzuklappen oder auch auszuhängen.

Fig. 3 zeigt ein Anwendungsbeispiel einer erfindungsgemäßen Anordnung. Bei einer mindestens eine Druckeinheit 18, eine Papierfangvorrichtung 10, einen Trockner 19 und ein Kühlwerk 20 aufweisende Druckmaschine ist in Laufrichtung der Papierbahn 1 in geringem Abstand hinter den Zylindern 21,22 der Druckeinheit 18 eine erfindungsgemäße Anordnung 23 zur Überwachung des Laufes der Papierbahn 1 zwischen die Seitenwände der Druckeinheit 18 eingehängt. Im gezeigten Beispiel tritt ein Bruch der Papierbahn 1 im Trockner 19 auf. Wie die Erfahrung gezeigt hat, äußert sich ein Bruch der Papierbahn durch das Spannungsloswerden am ehesten am Druckwerk selbst, in dem das Papier aus seiner geraden Laufbahn gerät und an einem Zylinder 21 oder 22 infolge der Zähflüssigkeit der Druckfarbe und wegen der zur Bahn schrägen Lage der Verbindungsebene der beiden Zylinderachsen haften bleibt, wobei das übergeschossene Ende sogar zurückgezogen wird. Durch das vorteilhafte Zusammenwirken der Reflexlichttaster 11 mit der Lichtwellenleiter-Zeile 5 wird dies ausreichend schnell erkannt und die Papierfangvorrichtung 10 aktiviert. Der grundsätzliche Aufbau und die Wirkungsweise einer Papierfangvorrichtung sind ansich bekannt und bedürfen daher im vorliegenden Zusammenhang keiner eingehenden Erläuterung mehr.

## Patentansprüche

1. Anordnung zur lichtelektrischen Überwachung des Laufes von Bahnen oder Bogen, insbesondere von Papierbahnen in Rotationsdruckmaschinen mit einer eine Lichtquelle und einen lichtempflindlichen Empfänger umfassende Abtasteinrichtung und einer Auswerte- und Steuereinheit, von der Folgeoperationen der Druckmaschine ableitbar sind, dadurch gekennzeichnet daß die Abtasteinrichtung (2) eine Glasfaseroptik (3) aufweist, bei der einzelne Lichtwellenleiter (4) einerseits quer zur laufenden Papierbahn (1) in einer Lichtwellenleiter-Zeile (5) angeordnet sind, die breiter als die Papierbahn ist und andererseits die Lichtwellenleiter (4) in einem Querschnittswandler (6) in der Weise gebündelt sind, daß eine in die Abtasteinrichtung integrierter CCD-Sensor-Chip (7) bildelementmäßig ausleuchtbar ist, der CCD-Sensor-Chip (7) mit der Bildauswerte- und Steuereinheit (9) verbunden ist und daß die Lichtquelle (12) gegenüber der Glasfaseroptik (3) in der Weise quer zur laufenden Papierbahn (1) angeordnet ist, so daß sie breiter als die Papierbahn (1) ist, die Papierbahn (1) zwischen der Lichtquelle (12) und der Glasfaseroptik (3) durchführbar und somit die Papierbahn (1) auf die Lichtwellenleiter-Zeile (5) vollständig projezierbar ist.

2. Anordnung nach Anspruch 1, dadurch gekennzeichnet, daß die Lichtwellenleiter (4) in Kunstharz eingebettet sind und die der Papierbahn (1) zugekehrte Stirnfläche poliert ist.

3. Anordnung nach einem der vorangehenden Ansprüche, dadurch gekennzeichnet, daß der Abstand der Glasfaseroptik (3) zur Papierbahn (1) so eingestellt ist, daß eine zeilenmäßige Auflösung zwischen 1 und 5 mm erreichbar ist.

4. Anordnung nach Anspruch 1, dadurch gekennzeichnet, daß der CCD-Sensor-Chip (7) ein Linien-Element ist.

5. Anordnung nach Anspruch 1, dadurch gekennzeichnet, daß der CCD-Sensor-Chip (7) ein Flächen-Element ist.

6. Anordnung nach Anspruch 1, dadurch gekennzeichnet, daß in die Abtasteinrichtung (2) Reflexlichttaster (11) zur Erfassung einer Höhenbewegung der laufenden Papierbahn (1) integrierbar sind.

## Claims

1. Arrangement for the photo-electric monitoring of the path of webs or sheets, in particular paper webs in rotary printing machines, having a scanning device including a light source and a light-sensitive receiver, and an evaluation and control unit from which consecutive operations of the printing machine can be deduced, characterised in that the scanning device (2) has a glass fibre optical system (3) in which individual waveguides (4) on the one hand are arranged tranversely to the moving paper web (1) in a waveguide row (5) which is wider than the paper web, and on the other hand the waveguides (4) are bundled in a cross-sectional transducer (6) in such a way that a CCD sensor chip (7) integrated into the scanning device can be illuminated by image-elements, the CCD sensor chip (7) is connected to the image evaluation and control unit (9), and in that the light source (12) is arranged with respect to the glass fibre optical system (3) transversely to the moving paper web (1) in such a way that it is wider than the paper web (1), the paper web (1) can be guided through between the light source (12) and the glass fibre optical system (3), and hence the paper web (1) can be completely projected onto the waveguide row (5).

2. Arrangement according to claim 1, characterised in that the waveguides (4) are embedded in synthetic resin and the surface facing the paper web (1) is polished.

3. Arrangement according to one of the preceding claims, characterised in that the distance of the glass fibre optical system (3) from the paper web (1) is adjusted so that a row resolution of between 1 and 5 mm can be achieved.

4. Arrangement according to claim 1, characterised in that the CCD sensor chip (7) is a linear element.

5. Arrangement according to claim 1, characterised in that the CCD sensor chip (7) is an area element.

6. Arrangement according to claim 1, characterised in that reflection light sensors (11) are integrated into the scanning device (2) for detecting a height movement of the moving paper web (1).

## Revendications

1. Dispositif pour la surveillance photoélectrique du parcours de bandes ou de feuilles, en particulier de bandes de papier dans des presses rotatives à l'aide d'un dispositif d'exploration entourant une source lumineuse et un récepteur photosensible et d'une unité d'analyse et de commande qui peuvent être écartés des opérations suivantes de la presse d'imprimerie, caractérisé en ce que le dispositif d'exploration (2) présente un système à fibres optiques (3), dans lequel des guides d'ondes lumineuses individuels (4) d'une part sont placés transversalement à la bande de papier en circulation (1) en une rangée de guides d'ondes lumineuses (5), qui est plus large que la bande de papier et d'autre part les guides d'ondes lumineuses (4) sont groupés dans un convertisseur de section (6) de sorte qu'une puce de capteur à CCD (7) intégrée dans le dispositif de détection puisse être éclairée par élément d'image, que la puce de capteur à CCD (7) soit reliée à l'unité d'analyse d'image et de commande (9) et que la source lumineuse (12) soit placée en face du système à fibres optiques (3) transversalement à la bande de papier en circulation (1) de sorte qu'elle soit plus large que la bande de papier (1), que la bande de papier (1) puisse passer entre la source lumineuse (12) et le système à fibres optiques (3) et de ce fait que la bande de papier (1) puisse être entièrement projetée sur la rangée de guides d'ondes lumineuses (5).

2. Dispositif selon la revendication 1, caractérisé en ce que les guides d'ondes lumineuses (4) sont noyés dans de la résine synthétique et en ce que la surface frontale tournée vers la bande de papier (1) est polie.

3. Dispositif selon l'une quelconque des revendications précédentes, caractérisé en ce que l'écartement du système à fibres optiques (3) est réglé par rapport à la bande de papier (1) de sorte qu'une résolution moyenne en lignes de 1 à 5 mm puisse être atteinte.

4. Dispositif selon la revendication 1, caractérisé en ce que la puce de capteur à CCD (7) est un élément linéaire.

5. Dispositif selon la revendication 1, caractérisé en ce que la puce de capteur à CCD (7) est un élément plan.

6. Dispositif selon la revendication 1, caractérisé en ce que des détecteurs de lumière réflexe (11) pour percevoir un déplacement vertical de la bande de papier en circulation (1) peuvent être intégrés dans le dispositif d'exploration (2).
